# EUROPÄISCHE PATENTSCHRIFT

(11) **EP 0 298 225 B1**
(45) Veröffentlichungstag und Bekanntmachung des Hinweises auf die Patenterteilung: **20.01.1993**
(21) Anmeldenummer: 88107757.2
(22) Anmeldetag: 13.05.1988
(51) Int. Cl.: A47F 1/14, A47F 5/10

(54) **Etagenturm zur Warenausstellung**
Tower with various levels for displaying goods
Tour à niveaux pour présentation de marchandises

(30) Priorität: 30.06.1987 DE 3721559
(43) Veröffentlichungstag der Anmeldung: 11.01.1989
(73) Patentinhaber: Instore-Marketing GmbH, D-65779 Kelkheim (DE)
(72) Erfinder: Lang, Franz Josef, D-6233 Kelkheim (DE)
(74) Vertreter: Weickmann, Heinrich, Dipl.-Ing.

(56) Entgegenhaltungen:
- EP-A- 0 035 668
- DE-A- 2 153 603
- DE-A- 3 016 962
- US-A- 3 648 849
- US-A- 4 428 487

## Beschreibung

Die Erfindung betrifft einen Etagenturm zur Warenausstellung mit einer Mehrzahl von Etagenböden und mit mindestens einer vertikalen Abstandsstütze zwischen jeweils zwei aufeinanderfolgenden Etagenböden, wobei ein Ende der Abstandsstütze mit dem jeweils zugehörigen Etagenboden dadurch lösbar gekuppelt ist, daß an einem der Teile: Etagenboden - Abstandsstütze ein äußeres Bogen- oder Winkelelement mit horizontal verlaufender Krümmungslinie und vertikal verlaufender Mantellinie angebracht ist und an dem anderen dieser Teile ein inneres Bogen- oder Winkelelement mit horizontal verlaufender Krümmungslinie und vertikal verlaufender Mantellinie angeordnet ist, wobei das innere Bogen- oder Winkelelement mit seiner Außenfläche an der Innenfläche des äußeren Bogen- oder Winkelelements anliegend durch eine ein- und ausrastbare Formschlußverbindung in Richtung der Krümmungslinie und in Richtung der Mantellinie festgelegt ist.

Ein solcher Etagenturm ist aus der DE-PS 21 53 603 bekannt. Bei dieser bekannten Ausführungsform ist je ein inneres, rechteckiges Winkelelement an beiden Enden der Abstandsstütze angebracht. Das zugehörige äußere ebenfalls rechteckige Winkelelement befindet sich an dem jeweiligen Etagenboden und ist von einem Teil eines nach oben und unten überstehenden Randflansches des jeweiligen Etagenbodens gebildet. Anschlagflächen des äußeren Winkelelements sind dadurch gebildet, daß die innere Anlagefläche des äußeren Winkelelements gegenüber der sonstigen inneren Umfangsfläche des Randflansches zurückgesetzt ist. An der von dem äußeren Winkelelement abgelegenen Seite des inneren Winkelelements liegt ein drittes Winkelelement an, welches zusammen mit dem äußeren Winkelelement einen Schacht an dem jeweiligen Etagenboden bildet. In diesen Schacht kann das innere Winkelelement in vertikaler Richtung eingeschoben werden. Dabei sind an den in Umfangsrichtung beabstandeten Enden des inneren Winkelelements Keilnocken angebracht, welche nach vollständigem Einschieben des inneren Winkelelement in den Schacht, in entsprechende Nockenaufnahmen an der Innenseite des äußeren Winkelelements zwangsläufig einrasten. Zum Lösen der Kupplung zwischen dem inneren Winkelelement und dem äußeren Winkelelement ist es notwendig, die Enden des inneren Winkelelements von der Innenfläche des äußeren Winkelelements soweit abzuheben, daß die keiligen Eingriffsnocken aus den Ausnehmungen heraustreten. Dann kann die Abstandsstütze mit dem inneren Winkelelement aus dem Schacht in vertikaler Richtung herausgeschoben werden.

Die soweit beschriebene bekannte Ausführungsform hat sich im großen und ganzen bewährt. Es wurde aber nun erkannt, daß das Zusammenkuppeln und insbesondere das Entkuppeln bei dieser bekannten Ausführungsform doch relativ mühsam ist. Mühsam wird es insbesondere dann, wenn zwischen zwei aufeinander folgenden Etagenböden zwei oder mehr Abstandsstützen vorhanden sind. Bei einer solchen Ausführungsform, die auch im Rahmen der vorliegenden Erfindung besonderes Interesse hat, besteht im Falle des oben beschriebenen Standes der Technik die Schwierigkeit, daß beim Auskuppeln einer Abstandsstütze zwischen zwei aufeindander folgenden Etagenböden und noch Vorhandensein einer oder mehrerer weiterer Abstandsstützen zwischen diesen beiden Etagenböden, die Verbindungen zwischen den noch vorhandenen weiteren Abstandsstützen und den Etagenböden, sofern sie überhaupt eine Verbiegung zulassen, auf Verbiegung beansprucht werden. Ist eine solche Verbiegung nicht möglich, so müßten sämtliche Abstandsstützen jedenfalls an einem Ende gleichzeitig von dem jeweils zugehörigen Etagenboden gelöst werden, was auch einer geschickten Person leicht gelingt, insbesondere wenn beispielsweise vier Abstandsstützen vorhanden sind.

Ein ähnliches Problem besteht bei einer anderen, aus der DE-OS 30 06 377 bekannten Ausführungsform, bei welcher an den Enden von rinnenförmigen Abstandsstützen innere Bogenelemente ausgebildet sind die mit äußeren, von einem Umfassungsflansch des Etagenbodens gebildeten Bogenelementen in der gleichen Weise zusammenwirken wie vorstehend für den Fall der DE-PS 21 53 603 beschrieben.

Der Erfindung liegt die Aufgabe zugrunde einen Etagenturm der eingangs bezeichneten Art so auszugestalten, daß die Kupplung und die Entkupplung der Abstandsstützenenden mit den Etagenböden erleichtert wird.

Zur Lösung dieser Aufgabe wird erfindungsgemäß vorgeschlagen, daß das der Abstandsstütze zugehörige Bogen- oder Winkelelement auf seiner von dem Bogen- oder Winkelelement des Etagenbodens abgelegenen Seite derart frei liegt, daß es allein durch horizontale Bewegung gegenüber dem Bogen- oder Winkelelement des Etagenbodens festlegbar bzw. lösbar ist. Es hat sich gezeigt, daß man auf Einsteckschächte an dem Etagenboden vollständig verzichten kann und daß trotzdem eine stabile Kupplung der Abstandsstützenenden mit den Etagenböden erreicht werden kann.

Das innere Bogen- oder Winkelelement wird bevorzugt an der Abstandsstütze und das äußere Bogen- oder Winkelelement an dem Etagenboden angebracht, weil dann das äußere Bogen- oder Winkelelement des Etagenbodens von einem vielfach aus Stabilitätsgründen und aus Gründen der Warensicherung notwendigen Umfassungsflansch gebildet werden kann.

Es ist grundsätzlich aber auch möglich, daß das äußere Bogen- oder Winkelelement an der Abstandsstütze und das innere Bogen- oder Winkelelement an dem Etagenboden angebracht ist.

Nach einer ersten Ausführungsform kann das äußere und das innere Bogen- oder Winkelelement jeweils annähernd einen Rechtwinkelquerschnitt besitzen. Es ist dies eine Ausführungsform, die man insbesondere dann wählen wird, wenn man quadratische oder rechteckige Etagenböden jeweils durch zwei oder vier Abstandsstützen miteinander verbinden will.

Nach einer anderen Ausführungsform sind das innere Bogen- oder Winkelelement und das äußere Bogen- oder Winkelelement jeweils annähernd mit Teilkreisquerschnitt, insbesondere mit Halbkreisquerschnitt, ausgeführt. Eine solche Ausführungsform ist insbesondere dann angebracht, wenn man zwei aufeinander folgende Etagenböden durch jeweils zwei rinnenförmige Abstandsstützen miteinander verbinden will, wie aus der DE-OS 30 06 377 an sich bekannt.

Die Abstandsstützen können in ihrem Querschnitt an das jeweilige Bogen- oder Winkelelement angepaßt sein, d.h. im Querschnitt ebenfalls bogen- oder winkelförmig ausgebildet sein. Wenn man auf optimale Sicht und optimale Kupplungsstabilität gleichzeitig Wert legt so empfiehlt es sich, daß die Abstandsstützen an den Enden in horizontaler Richtung weisende Fortsätze aufweisen, welche Teile des jeweiligen Bogen- oder Winkelelements bilden. Auf diese Weise erzielt man eine große stabilitätsfördernde Auflagelänge der Bogen- bzw. Winkelelemente auf dem jeweiligen Etagenboden einerseits und eine gute Sicht auf die jeweils ausgestellte Ware durch den verhältnismäßig kleinen Querschnitt, der zwischen den Etagenböden verlaufenden Abschnitte der Abstandsstützen andererseits. Im Falle von rinnenförmigen Abstandsstützen, von denen in der Regel ohnehin nur maximal zwei zur Verbindung von zwei aufeinanderfolgenden Etagenböden eingesetzt werden, kann man ohne die Sicht auf die ausgestellte Ware übermäßig einzuschränken, die Abstandsstützen auf ihrer gesamten Höhe mit einer Querschnittsform ausführen, die annähernd derjenigen der Bogen- oder Winkelelemente entspricht.

Die an den Etagenböden angebrachten Bogen- oder Winkelelemente können unter Umständen aus einer Reihe von mit Abständen aufeinanderfolgenden Teilelementen gebildet sein, die eine bogen- oder winkelförmige Einhüllende besitzen. Das gleiche gilt auch für die Bogen- oder Winkelelemente an den Abstandsstützen. Im Hinblick auf höchste Stabilität ist es freilich erwünscht, die Bogen- oder Winkelelemente durchgehend auszubilden.

Die Etagenböden und die Abstandsstützen werden vorzugsweise aus Kunststoff gefertigt, insbesondere gespritzt oder gegossen, wobei transparenter Kunststoff im Hinblick auf gute Sichtverhältnisse besonders erwünscht ist.

Für optimale Stabilität ist es wünschenswert, wenn an dem inneren Bogen- oder Winkelelement von dem Scheitel seiner Krümmungslinie wegweisende Gegenanschlagflächen angebracht sind, welche an zum Scheitel der jeweiligen Krümmungslinie hinweisenden Anschlagflächen des äußeren Bogen- oder Winkelelements anliegen. Bei dieser Ausführungsform sind die Abstandsstützen durch maximal voneinander entfernte Kräftepaare gegen Kippen gesichert. Außerdem ist eine besonders einfache Herstellung auch im Hinblick auf die Herstellung durch Spritzgußtechnik - und hier wiederum vor allem im Hinblick auf das Entformungsproblem - gewährleistet.

Die Verrastung, welche dafür sorgt, daß die Gegenanschlagflächen und die Anschlagflächen in gegenseitiger Anlage bleiben, kann dabei dadurch auf einfachste Weise sichergestellt werden, daß die Schenkel des der Abstandsstütze zugehörigen Bogen- oder Winkelelements um die jeweilige Scheitellinie gegen elastischen Widerstand relativ zueinander schwenkbar sind.

Zusätzlich oder ausschließlich kann die Eingriffssicherung der Anschlagflächen und Gegenanschlagflächen aber auch dadurch gewährleistet werden, daß die Gegenanschlagflächen und/oder die Anschlagflächen hinterschnitten und ggf. mit einer Einweiseschräge versehen sind.

Die Verrastung von Anschlagflächen und Gegenanschlagflächen kann auch dadurch zusätzlich gesichert werden, daß im Scheitelbereich des der Abstandsstütze zugehörigen Bogen- oder Winkelelements ein Schlitz vorgesehen ist. Dank eines solchen Schlitzes wird es möglich, die Schenkel der Bogen- oder Winkelelemente entweder auf Zug oder auf Stauchung elastisch zu belasten und dadurch zum einen für ein sattes Anliegen der Anschlagflächen und Gegenanschlagflächen im fertig montierten Zustand zu sorgen, andererseits aber auch Montage und Demontage zu erleichtern. Gleichzeitig werden durch diese Maßnahme die Anforderungen an die Herstellungsgenauigkeit reduziert, ohne daß das Anliegen von Gegenanschlagflächen und Anschlagflächen im fertig montierten Zustand in Frage gestellt wird. Aus Gründen der Herstellungsvereinfachung und optimaler Stabilität ist es vorteilhaft, wenn die Gegenanschlagflächen des der Abstandsstütze zugehörigen inneren Bogen- oder Winkelelements von Endflächen der Schenkel dieses Bogen- oder Winkelelements gebildet sind und die zugehörigen Anschlagflächen des äußeren Bogen- oder Winkelelements des Etagenbodens von Anschlagleisten. Bei dieser Ausführungsform liegen die für die Stabilität der Abstandsstützen auf dem Etagenboden verantwortlichen Kräftepaare in maximalem Abstand voneinander und vom Scheitel der Bogen- oder Winkelelemente. Um Anschlagflächen und Gegenanschlagflächen ggf. auch in kleinerem Abstand vom Scheitel anbringen zu können, ist es möglich, daß die Gegenanschlagflächen und die Anschlagflächen von jeweils einer Paarung eines Nockens und einer Ausnehmung der gegenseitigen Anlageflächen des äußeren und des inneren Bogen- oder Winkelelements gebildet sind. Dabei hat man auch die Freiheit, daß entweder die Paarung im Endbereich eines Schenkels des Bogen- oder Winkelelements der Abstandsstütze angeordnet ist oder daß die Paarung in Scheitelnähe des Bogen- oder Winkelelements der Abstandsstütze angeordnet ist. Die vertikale Verschiebesicherung der Abstandsstützen gegenüber den Etagenböden kann dadurch gewährleistet sein, daß die Bogen- oder Winkelelemente in Richtung der Mantellinie durch ineinandergreifende Nocken und Ausnehmungen an den gegenseitigen Anlageflächen der Bogen- oder Winkelelemente gesichert sind. Dabei können unter Umständen die der vertikalen Sicherung dienenden Nocken und Ausnehmungen in einer Doppelfunktion verwendet werden, indem sie zum einen Anschlag- und Gegenanschlagflächen bilden und zum anderen der vertikalen Verschiebesicherung dienen. Die Ausnehmungen und Nocken sind dabei natürlich so ausgeführt, daß sie das ausschließlich horizontale Ein-und Auskuppeln der aneinander anliegenden Bogen- oder Winkelelemente nicht behindern. Die Sicherung der Anschlagflächen und Gegenanschlagflächen aneinander kann auch durch Flächen an den Nocken und Ausnehmungen gewährleistet sein, die parallel zu der Krümmungslinie liegen und hinterschnitten sind.

Die Verteilung der Anschlagflächen, Gegenanschlagflächen, Nocken und Ausnehmungen wird im Hinblick auf die geforderte Stabilität der Verbindung zwischen Etagenboden und Abstandsstätzen gewählt. Optimale Stabilität erhält man dann, wenn Anschlag- und Gegenanschlagflächen im Bereich der Enden der Bogen- oder Winkelelemente der Abstandsstützen vorgesehen sind und wenn zusätzlich ineinandergreifende Nocken und Ausnehmungen sowohl in Scheitelnähe als auch im Bereich der Enden der Bogen- oder Winkelelemente der Abstandsstützen vorgesehen sind.

Grundsätzlich umfaßt die Erfindung auch jede Art von Verbindung zwischen Etagenboden und Abstandsstützen, bei denen die inneren und äußren Bogen- oder Winkelelemente aneinander durch druckknopfartige Verbindungen gesichert sind.

Um einen Etagenturm bereitzustellen, der optimale Sicht und optimalen Zugriff zu der jeweils aufgelagerten Ware gewährleistet, wird vorgeschlagen, daß bei rechteckiger oder quadratischer Ausführung der Etagenböden lediglich in zwei einander benachbarten Ecken Abstandsstützen vorgesehen sind. Ein solcher Etagenboden wird bevorzugt - aber nicht notwendigerweise - so ausgebildet, wie in Anspruch 1 und den folgenden Ansprüchen 2 bis 21 vorgeschlagen.

Die Erfindung betrifft weiter einen Etagenturm mit den Merkmalen des Anspruchs 22.

Bei einer solchen Anordnung von Abstandsstützen in nur zwei einander benachbarten Ecken der Etagenböden kann eine hohe Stabilität des Etagenturms erzielt werden. Dies gilt insbesondere dann, wenn die Abstandsstützen und die zugehörigen Bogen- oder Winkelelemente mit unterschiedlicher Schenkellänge ausgeführt sind, wobei gleichlange Schenkel der beiden Abstandsstützen jeweils in Flucht bzw. parallel zueinander liegen, und hierbei insbesondere wieder dann, wenn die langen Schenkel der Abstandsstützen längs der kurzen Rechecksseite der Etagenböden liegen und die kurzen Schenkel der Abstandsstützen längs einer langen Rechteckseite der Etagenböden liegen. Auf diese Weise wird nämlich eine gegenseitige Verbindung auch in der Nähe der von Abstandsstützen freien Ecken der Etagenböden gewonnen. Dies gilt insbesondere dann, wenn die langen Schenkel der Abstandsstützen sich über mindestens 50 % der Länge der kurzen Rechteckseite der Etagenböden erstrecken.

Aus Gründen der Materialersparnis und der Ästhetik empfiehlt es sich, im Falle der auf zwei benachbarten Ecken beschränkten Abstandsstützen, die dann notwendigerweise verhältnismäßig massig werden, diese Abstandsstützen mit Durchbrechungen auszuführen, die nach den Prinzipien des Filigranbaus kaum zu einer Stabilitätsminderung führen. Dabei bietet sich insbesondere der Bereich der langen Schenkel der Abstandsstützen für die Anordnung von Durchbrechungen an. Diese Durchbrechungen können in Höhenrichtung der Abstandsstützen länglich sein und können sich im wesentlichen über die ganze Höhe der Abstandsstützen zwischen den oberen und unteren zugehörigen Bogen- oder Winkelelementen erstrecken. Der durch die Durchbrechungen eintretende Verlust an Knicksteifigkeit kann mehr als ausgeglichen werden dadurch, daß die Abstandsstützen Versteifungsrippen aufweisen, und zwar insbesondere längs ihrer Kanten und/oder längs der Kanten der Durchbrechungen.

Eine optimale Verteilung der Anschlagflächen und Gegenanschlagflächen sowohl der Ausnehmungen und Nocken erhält man bei einer Anordnung mit jeweils nur zwei Abstandsstützen in benachbarten Ecken rechteckiger Etagenböden dadurch, daß die inneren Bogen- oder Winkelelemente der Abstandsstützen jeweils an den Enden der beiden unterschiedlich langen Schenkel eine Gegenanschlagfläche zum Eingriff mit einer Anschlagleiste an dem zugehörigen äußeren Bogen- oder Winkelelement des Etagenbodens aufweisen und daß Paarungen von ineinandergreifenden Nocken und Ausnehmungen zum einen im Bereich des freien Endes des langen Schenkels des Bogen- oder Winkelelements der Abstandsstütze und zum anderen im scheitelnahen Bereich des kurzen Schenkels des Bogen- oder Winkelelements der Abstandsstütze vorgesehen sind.

Die Beschränkung der Abstandsstützen auf zwei benachbarte Ecken der Etagenböden erlaubt es, daß die Etagenböden längs dreier aneinander angrenzender Rechtecksseiten einen nach oben und unten überstehenden Randflansch besitzen und im Bereich einer vierten, den Abstandsstützen fernen Rechecksseite einen im wesentlichen nur nach unten überstehenden Randflansch besitzen. Auf diese Weise wird das Aufbringen und Abnehmen von Waren ohne wesentlichen Stabilitätsverlust erleichtert und gleichzeitig die Sicht auf die Ware verbessert. Selbstverständlich können die Etagenböden an der Bodenunterseite im Hinblick auf zusätzliche Stabilität verrippt sein. Um eine Verletzungsgefahr an den Enden des Randflansches zu vermeiden, empfiehlt es sich, daß der nach oben überstehende Teil des Randflansches im Bereich der vierten Rechtecksseite mit abgerundeten Ecken in den Etagenboden ausläuft.

Die Erfindung betrifft schließlich auch einen Etagenturm mit den Merkmalen des Anspruchs 34. Bei einem solchen Etagenturm kann die Formschlußverbindung zwischen den Winkelelementen durch die auf den Schlitz im Scheitel zurückgehende Elastizitität beider Schenkel in ihrer jeweiligen horizontalen Längsrichtung gesichert werden. Dies ist ein erheblicher Vorteil bezüglich der Stabilität des Etagenturms. Der Schlitz im Scheitel läßt sich auf einfachste Weise anbringen, so daß die zusätzliche Stabilität keines wesentlichen Mehraufwandes bedarf.

Weitere Merkmale der Erfindung sind Gegenstand der übrigen Ansprüche.

Die beiliegenden Figuren erläutern die Erfindung anhand von Ausführungsbeispielen.
Es stellen dar:
- Fig. 1: eine erste Ausführungsform eines im Querschnitt rechteckigen Etagenturms;
- Fig. 2: die Kupplungsbereiche an einem Ende einer Abstandsstütze und auf einer Seite eines Etagenbodens in Explosionsdarstellung;
- Fig. 3: den Eingriff eines inneren Winkelelements einer Abstandsstütze in ein äußeres Winkelelement eines Etagenbodens im horizontalen Schnitt;
- Fig. 4: eine weitere Ausführungsform eines Etagenturms mit jeweils zwei rinnenförmigen Abstandsstützen zwischen jeweils zwei aufeinanderfolgenden Etagenböden;
- Fig. 5: den Eingriff eines inneren Bogenelements am Ende einer Abstandsstütze in ein äußeres Bogenelement am Randflansch eines Etagenbodens;
- Fig. 6: eine Draufsicht auf einen Etagenboden im Bereich eines äußeren Bogenelements;
- Fig. 7: einen Schnitt nach Linie VII-VII der Fig. 6;
- Fig. 8: eine Teilansicht einer Abstandsstütze zu der Ausführungsform nach den Fig. 4 und Folgende mit Blickrichtung senkrecht auf den Scheitelbereich;
- Fig. 9: eine Ansicht auf die Abstandsstütze der Fig. 8;
- Fig. 10: eine Draufsicht auf die Abstandsstütze gemäß
- Fig. 8 und 9: in Pfeilrichtung X der Fig. 8;
- Fig. 11: eine Explosionsdarstellung einer Ausführungsform, bei der Winkelelemente der Abstandsstützeen außen an einem Randflansch des Etagenbodens anliegen;
- Fig. 12: einen Schnitt nach Linie XII-XII der Fig. 11;
- Fig. 13: eine Vergrößerung bei XIII der Fig. 12;
- Fig. 14: einen Etagenturm mit jeweils nur zwei Abstandsstützen in zwei benachbarten Ecken der Etagenböden;
- Fig. 15: eine Explosionsdarstellung zu einer Ecke bei XV der Fig. 14 und
- Fig. 16: einen Schnitt nach Linie XVI-XVI der Fig. 15.

In Fig. 1 erkennt man einen Etagenturm, der aus einer Mehrzahl von Etagenböden 10 und jeweils vier Abstandsstützen 12 zwischen aufeinander folgenden Etagenböden 10 zusammengesetzt ist.

In Fig. 2 erkennt man das untere Ende einer Abstandsstütze 12 in Einkupplungsbereitschaftsstellung gegenüber einem Etagenboden 10. An dem unteren Ende der Abstandsstütze 12 ist ein inneres Winkelelement 14 angebracht, das einem äußeren Winkelelement 16 an dem Etagenboden 10 gegenübersteht. Das innere Winkelelement 14 ist von dem Schaft 12a der Abstandsstütze 12 und von horizontalen Fortsätzen 12b und 12c gebildet. Das äußere Winkelelement 16 ist Teil eines Umfassungsflansches 18, welcher längs des Randes des Etagenbodens 10 verläuft und nach oben und unten übersteht.

An der Innenfläche 16a des äußeren Winkelelements 16 sind Eingriffsnocken 20 angebracht, welche zum Eingriff in Eingriffsausnehmungen 22 an der Außenfläche 14b des Winkelelements 14 bestimmt sind. An dem äußeren Winkelelement 16 sind Anschlagleisten 24 angebracht, welche Anschlagflächen 24a bilden. Das innere Winkelelement 14 weist Endflächen oder Gegenanschlagflächen 26 auf, welche zur Anlage an den Anschlagflächen 24a bestimmt sind.

In Fig. 3 ist das innere Winkelelement 14 in das äußere Winkelelement 16 eingesetzt, so daß die äußere Fläche 14b des inneren Winkelelements 14 an der inneren Fläche 16a des äußeren Winkelelements 16 anliegt und die Eingriffsnocken 20 des äußeren Winkelelements 16 in die Eingriffsausnehmungen 22 des inneren Winkelelements 14 eingreifen. Durch den Eingriff der Eingriffsnocken 20 in die Eingriffsausnehmungen 22 ist die Abstandsstütze 12 in Höhenrichtung gegenüber dem Etagenboden 10 gesichert. Ein Auskuppeln des inneren Winkelelements 14 an dem äußeren Winkelelement 16 ist gemäß Fig. 3 nur möglich, indem man den einen oder den anderen der Fortsätze 12b, 12c in Pfeilrichtung B, gemäß Fig. 3, elastisch nach innen biegt, so daß die Endfläche 26 aus der Gegenüberstellung zu der Anschlagfläche 24a heraustritt und dann anschließend das innere Winkelelement 14 aus dem äußeren Winkelelement 16 in Pfeilrichtung D herausgedreht und vollständig entkuppelt werden kann. Das Einbauen des inneren Winkelelements 14 in das äußere Winkelelement 16 geschieht etwa in der Weise, daß man das innere Winkelelement 14 mit der rechts unten gelegenen Endfläche 26 gegen die Anschlagfläche 24a anlegt und den Fortsatz 12b sodann über die Anschlagleiste 24 unter Druck auf die Anschlagleiste 24 hinwegschiebt, bis die Endfläche 26 hinter der Anschlagfläche 24a einrastet.

Zur noch besseren Stabilität können auch im Scheitelbereich S Eingriffsformationen ähnlich den Eingriffsnocken 20 und den Eingriffsausnehmungen 22 zwischen dem äußeren Winkelelement 16 und dem inneren Winkelelement 14 vorgesehen sein. Wenn das Winkelelement 14 allerdings genau in das Winkelelement 16 eingepaßt ist, so daß beide Endflächen 26 gleichzeitig exakt an den Anschlagflächen 24a anliegen und ebenfalls gleichzeitig die Flächen 14b und 16a aneinander anliegen, so genügen zur Stabilität die in den Fig. 2 und 3 dargestellten Elemente der Kupplung.

Es ist noch zu vermerken, daß die Eingriffsnocken 20 und 20a in Fig. 2 deshalb in Richtung der Bogenlinie C gegeneinander versetzt sind, um die gußtechnische Herstellung zu vereinfachen. Dem gleichen Zwecke dient auch der Schlitz 21 im Etagenboden 10.

Die bei der Entnahme notwendige Verbiegung des Schenkels 12b in Pfeilrichtung B der Fig. 3 kann insbesondere dadurch bewirkt werden, daß der rechte Winkel des Schaftquerschnitts 12a in Richtung auf einen spitzen Winkel angenähert wird, wie durch die Biegepfeile P in Fig. 2 angedeutet. Es ist also zum Lösen der Verbindung nicht einmal notwendig, mit einer Klinge zwischen das innere Winkelelement 14 und das äußere Winkelelement 16 einzugreifen. Zu dieser Maßnahme wird man nur bei besonders kräftiger Ausbildung der Schäfte 12a der Abstandstützen 12 greifen.

Bei dem Etagenturm gemäß Fig. 4 sind jeweils zwei aufeinander folgende Etagenböden 110 durch jeweils zwei Abstandsstützen 112 miteinander verbunden. Die Abstandstützen 112 haben den Querschnitt von Halbkreisrinnen und sind in apsisförmigen Ausbuchtungen in der Mitte von jeweils zwei gegenüber liegenden Seiten der Etagenböden 110 aufgenommen. Die Verbindung einer Abstandsstütze 112 mit einem Etagenboden 110 ist in Fig. 5 dargestellt. Das eine Ende der Abstandsstütze 112 bildet hier ein inneres Bogenelement 114, während der Randflansch 118 im Bereich der apsisförmigen Erweiterung ein äußeres Bogenelement 116 bildet. An der Innenfläche 116a des äußeren Bogenelements 116 sind Eingriffsnocken 120 angeformt zum höhensichernden Eingriff in Eingriffsausnehmungen 122 an der Außenfläche 114b des inneren Bogenelements 114. Das äußere Bogenelement 116 weist an seinen Enden Anschlagleisten 124 mit Anschlagflächen 124a auf, denen Endflächen 126 des inneren Bogenelements 114 gegenüber stehen.

Zum Entkuppeln des inneren Bogenelements 114 von dem äußeren Bogenelement 116 wird das innere Bogenelement in Richtung der Pfeile S-S zusammengedrückt, so daß mindestens eine der Endflächen 126 an der Anschlagfläche 124a vorbeigehen kann, worauf dann das innere Bogenelement 114 durch eine Drehbewegung vollständig von dem äußeren Bogenelement 116 entkuppelt werden kann.

In den Fig. 6 und 7 erkennt man wieder die Umfangsversetzung der Eingriffsnocken 122 und 122a und die Schlitze 121, die im Hinblick auf die gußtechnische Herstellung mit möglichst einfachen Formen gewählt sind.

In Fig. 8 bis 10 ist die Abstandsstütze 112 dargestellt und zwar mit den Eingriffsausnehmungen 122 und den Endflächen 126. Die Endflächen 126 sind gegenüber den Längskanten 127 geringfügig zurückgesetzt.

Für die Stabilität ist bei beiden Ausführungsformen natürlich die Höhe der Bogen- bzw. Winkelelemente in Mantellinienrichtung H verantwortlich und außerdem die Ausdehnung der Winkel- bzw. Bogenelemente in Krümmungsrichtung C. Je exakter die Bogen- bzw. Winkelelemente gearbeitet sind, desto kleiner können die Ausdehnungen in Mantellinienrichtung H und in Krümmungsrichtung C sein.

Gemäß Fig. 11 weist ein Etagenboden 210 einen Randflansch 218 auf, der ein inneres Winkelelement 216 bildet. Ein äußeres Winkelelement 214 ist an einer Abstandsstütze 212 ausgebildet. Die Abstandsstütze 212 steht auf einer Standleiste 230 auf, die in der Ebene des Etagenbodens 210 an der Außenseite des Randflansches 218 ausgebildet ist. Das Winkelelement 214 ist im Scheitelbereich S mit einem Schlitz 232 versehen. An dem äußeren Winkelelement 214 sind Nocken 236 angebracht, und zwar zwei Nocken 236 im Bereich der Enden des äußeren Winkelelements 214 und ein weiterer Nocken 236 in Scheitelnähe. In dem inneren Winkelelement 216 sind entsprechende Ausnehmungen 238 vorgesehen, in welche die Nocken 236 einrasten. Dabei hintergreifen die Anschlagflächen 236a die Gegenanschlagflächen 238a, welche beide hinterschnitten sind. An den Nocken 236 sind außerdem Einweiseschrägen 236b angebracht, welche das druckknopfartige Eindrücken der Nocken 236 in die Ausnehmungen 238 erleichtern. Beim Eindrücken der Nocken 236 in die Ausnehmungen 238 wird der Schlitz 232 vorübergehend elastisch gespreizt, bis die hinterschnittenen Anschlagflächen 236a an den ggf. auch hinterschnittenen Gegenanschlagflächen 238a zur satten Anlage gelangen. Durch die Nocken 236 und die Ausnehmungen 238 ist das Winkelelement 214 gegen vertikales Abheben von der Standleiste 230 gesichert. Das Zusammenwirken der drei Nocken 236 und der drei Ausnehmungen 238 sorgt ferner für eine Kippsicherung der Abstandsstützen 212 gegenüber dem Etagenboden 210. Die Eigenelastizität des Winkelelements 214 um die Scheitellinie S sorgt zusätzlich dafür, daß sich die Nocken 236 nicht aus den Ausnehmungen 238 lösen können. Zur Lösung ist es vielmehr notwendig, daß das Bogenelement 214 aufgebogen wird in Richtung der Pfeile P-P und daß gleichzeitig die hinterschnittenen Anschlagflächen 236a aus den hinterschnittenen Anschlagflächen 238a herausgezwängt werden, wobei der Schlitz 232 hierbei wieder auffedern kann.

In Fig. 13 erkennt man in vergrößertem Maßstab eine Ausnehmung 238, einen Nocken 236, die hinterschnittene Anschlagfläche 236a, die hinterschnittene Gegenanschlagfläche 238a und die Einweiseschrägen 236b und 238b.

In Fig. 14 besteht ein Etagenturm aus rechteckigen Etagenböden 310 und jeweils zwei Abstandsstützen 312 in zwei einander benachbarten Ecken der Etagenböden 310. Die Abstandsstützen 312 haben jeweils zwei Schenkel unterschiedlicher Schenkellänge, nämlich die Schenkel 312a und die Schenkel 312b. An den Enden der Abstandsstützen 312 sind innere Winkelelemente 314 angebracht, die an der Innenseite von äußeren Winkelelementen 316 des Randflansches 318 angebracht sind. Die im Bereich der kurzen Rechtecksseiten liegenden Schenkel 312b sind länger als die im Bereich der langen Rechtecksseite liegenden Schenkel 312a. Auf diese Weise reichen die Abstandsstützen 312a in horizontaler Richtung relativ nahe an die keine Abstandsstützen aufweisenden, in Fig. 14 vorderen Ecken 340 der Etagenböden 310 heran. Der Randflansch 318 erstreckt sich an der vorderen Rechtecksseite 342 nur nach unten, an den übrigen Rechtecksseiten der Etagenböden 310 nach unten und nach oben. Der Randflansch 318 läuft im Bereich der vorderen Rechtecksseite 342 über abgeschrägte Ecken 344 und 346 in den Etagenboden 310 aus. In den Schenkeln 312b sind die Abstandsstützen mit vertikal länglichen Öffnungen 348 ausgeführt. Durch Rippen 350 sind die Abstandsstützen 312 versteift. An den Enden der Abstandsstützen sind - wie aus Fig. 15 zu ersehen - innere Winkelelemente 314 angebracht, welche abgerundete Endflächen oder Gegenanschlagflächen 326 zum hinterschneidenden Eingriff mit Anschlagflächen 324a von Anschlagleisten 324 aufweisen.

An dem äußeren Winkelelement 316 sind Nocken 320 angebracht, welche in Ausnehmungen 322 des inneren Winkelelements 314 eingreifen und damit die Höhen- und Kippsicherung übernehmen. Zu beachten ist dabei, daß ein Nocken- und Ausnehmungspaar 320, 322 nahe dem freien Ende des langen Schenkels angebracht ist und ein weiteres Nocken- und Ausnehmungspaar 320, 322 in Scheitelnähe S. Das innere Winkelelement 314 weist in Scheitelnähe wieder einen Schlitz 332 auf. Um die Ausnehmung, die in den Schlitz 332 ausmündet, zu verstärken, ist sie mit einem Deckel 323 versehen.

Die Montage und Demontage erfolgt in der unter Bezugnahme auf die Figuren 2 und 3 beschriebenen Weise, wobei eine zusätzliche Sicherung des Eingriffs zwischen den Gegenanschlagflächen 326 und den Anschlagflächen 324a durch deren hinterschnittene Form und durch die von dem Schlitz 332 ausgehende Elastizität gewährleistet ist, die dafür sorgt, daß die Gegenanschlagflächen 326 - wenn sie einmal hinter die Anschlagflächen 324a eingerastet sind - unter Vorspannung in Anlage an den Anschlagflächen 324a bleiben.

Der Begriff "Krümmungslinie" wurde in Fig. 2 auch für die dort erkennbare Knicklinie verwendet. Krümmungslinie soll also sowohl Krümmungslinie im eigentlichen Sinn (Fig. 5, Pos. 116) als auch Knicklinie (Fig. 2, Pos. 16) beinhalten.

## Patentansprüche

1. Etagenturm zur Warenausstellung mit einer Mehrzahl von Etagenböden (10) und mit mindestens einer vertikalen Abstandsstütze (12) zwischen jeweils zwei aufeinanderfolgenden Etagenböden (10), wobei ein Ende der Abstandsstütze (12) mit dem jeweils zugehörigen Etagenboden (10) dadurch lösbar gekuppelt ist, daß an einem (10) der Teile: Etagenboden (10) - Abstandsstütze (12) ein äußeres Bogen- oder Winkelelement (16) mit horizontal verlaufender Krümmungslinie (C) und vertikal verlaufender Mantellinie (H) angebracht ist und an dem anderen (12) dieser Teile (10, 12) ein inneres Bogen- oder Winkelelement (14) mit horizontal verlaufender Krümmungslinie (C) und vertikal verlaufender Mantellinie (H) angeordnet ist, wobei das innere Bogen- oder Winkelelement (14) mit seiner Außenfläche (14b) an der Innenfläche (16a) des äußeren Bogen- oder Winkelelements (16) anliegend durch eine ein- und ausrastbare Formschlußverbindung (26, 24a, 22, 20) in Richtung der Krümmungslinie (C) und in Richtung der Mantellinie (H) festgelegt ist, **dadurch gekennzeichnet,** daß das der Abstandsstütze (12) zugehörige Bogen- oder Winkelelement (14) auf seiner von dem Bogen- oder Winkelelement (16) des Etagenbodens (10) abgelegenen Seite derart frei liegt, daß es allein durch horizontale Bewegung (B) gegenüber dem Bogen- oder Winkelelement (16) des Etagenbodens (10) festlegbar bzw. lösbar ist.

2. Etagenturm nach Anspruch 1, **dadurch gekennzeichnet,** daß das innere Bogen- oder Winkelelement (14) an der Abstandsstütze (12) und das äußere Bogen- oder Winkelelement (16) an dem Etagenboden (10) angebracht ist.

3. Etagenturm nach Anspruch 1, **dadurch gekennzeichnet,** daß das äußere Bogen- oder Winkelelement (214) an der Abstandsstütze (212) und das innere Bogen- oder Winkelelement (216) an dem Etagenboden (210) angebracht ist.

4. Etagenboden nach einem der Ansprüche 1 bis 3, **dadurch gekennzeichnet,** daß das Bogen- oder Winkelelement (16) des Etagenbodens (10) von einem Teil eines Umfassungsflansches (18) des Etagenbodens (10) gebildet ist.

5. Etagenturm nach einem der Ansprüche 1 bis 4, **dadurch gekennzeichnet,** daß das äußere (16) und das innere Bogen- oder Winkelelement (14) jeweils annähernd einen Rechtwinkelquerschnitt besitzen.

6. Etagenturm nach einem der Ansprüche 1 bis 4, **dadurch gekennzeichnet,** daß das äußere (116) und das innere Bogen- oder Winkelelement (114) jeweils annähernd einen Teilkreisquerschnitt, insbesondere einen Halbkreisquerschnitt, besitzen.

7. Etagenturm nach einem der Ansprüche 1 bis 6, **dadurch gekennzeichnet,** daß die Abstandsstütze (12) im Bereich ihres Schafts (12a) bogen- oder winkelförmigen Querschnitt in Anpassung an das jeweilige Bogen- oder Winkelelements (14) besitzt.

8. Etagenturm nach Anspruch 7, **dadurch gekennzeichnet,** daß die Abstandsstütze (12) an den Enden in horizontaler Richtung weisende Fortsätze (12b, 12c) besitzt, welche Teile des jeweiligen Bogen- oder Winkelelements (14) bilden.

9. Etagenturm nach Anspruch 7, **dadurch gekennzeichnet,** daß die Abstandsstützen (112) auf ihrer gesamten Höhe einen der Querschnittsform der Bogen- oder Winkelelemente (114) annähernd entsprechenden Querschnitt besitzen.

10. Etagenturm nach einem der Ansprüche 1 bis 9, **dadurch gekennzeichnet,** daß das an dem Etagenboden (10) angebrachte Bogen- oder Winkelelement (14) aus einer Reihe von mit Abständen aufeinanderfolgenden Teilelementen mit bogen- oder winkelförmiger Einhüllender besteht.

11. Etagenturm nach einem der Ansprüche 1 bis 10, **dadurch gekennzeichnet,** daß der Etagenboden (10) und/oder die Abstandsstütze (12) aus Kunststoff, insbesondere transparentem Kunststoff, jeweils einstückig geformt sind.

12. Etagenturm nach einem der Ansprüche 1 bis 11, **dadurch gekennzeichnet,** daß an dem inneren Bogen- oder Winkelelement (14) von dem Scheitel (S) seiner Krümmungslinie (C) wegweisende Gegenanschlagflächen (26) angebracht sind, welche an zum Scheitel (S) der jeweiligen Krümmungslinie (C) hinweisenden Anschlagflächen (24a) des äußeren Bogen- oder Winkelelements (16) anliegen.

13. Etagenturm nach Anspruch 12, **dadurch gekennzeichnet,** daß die Schenkel (12b, 12c) des der Abstandsstütze (12) zugehörigen Bogen- oder Winkelelements (14) um die jeweilige Scheitellinie (S) gegen elastischen Widerstand relativ zueinander schwenkbar sind.

14. Etagenturm nach einem der Ansprüche 12 und 13, **dadurch gekennzeichnet**, daß die Gegenanschlagflächen (326) und/oder die Anschlagflächen (324a) hinterschnitten und ggf. mit einer Einweiseschräge versehen sind.

15. Etagenturm nach einem der Ansprüche 12 bis 14, **dadurch gekennzeichnet**, daß im Scheitelbereich (S) des der Abstandsstütze (312) zugehörigen Bogen- oder Winkelelements (314) ein Schlitz (332) vorgesehen ist.

16. Etagenrurm nach einem der Ansprüche 12 bis 15, **dadurch gekennzeichnet**, daß die Gegenanschlagflächen (26) des der Abstandsstütze (12) zugehörigen inneren Bogen- oder Winkelelements (14) von Endflächen (26) der Schenkel (12b, 12c) dieses Bogen- oder Winkelelements (14) gebildet sind und die zugehörigen Anschlagflächen (24a) des äußeren Bogen- oder Winkelelements (16) des Etagenbodens (10) von Anschlagleisten (24).

17. Etagenturm nach einem der Ansprüche 12 bis 15, **dadurch gekennzeichnet**, daß die Gegenanschlagflächen (238) und die Anschlagflächen (236a) von jeweils einer Paarung eines Nockens (236) und einer Ausnehmung (238) der gegenseitigen Anlageflächen des äußeren und des inneren Bogen- oder Winkelelements (214, 216) gebildet sind.

18. Etagenturm nach Anspruch 17, **dadurch gekennzeichnet**, daß die Paarung (236, 238) im Endbereich eines Schenkels des Bogen- oder Winkelelements (214) der Abstandsstütze (212) angeordnet ist.

19. Etagenturm nach Anspruch 17 oder 18, **dadurch gekennzeichnet**, daß die Paarung (236, 238) in Scheitelnähe des Bogen- oder Winkelelements (214) der Abstandsstütze (212) angeordnet ist.

20. Etagenturm nach einem der Ansprüche 1 bis 19,
**dadurch gekennzeichnet**,
daß die Bogen- oder Winkelelemente in Richtung der Mantellinie (H) durch ineinandergreifende Nocken (20) und Ausnehmungen (22) an den gegenseitigen Anlageflächen (16a,14b) der Bogen- oder Winkelelemente (16,14) gesichert sind, wobei die Nocken (20) als Keilnocken (320) ausgebildet sein können mit einer in Richtung der Mantellinie (H) ansteigenden Keilfläche.

21. Etagenturm nach einem der Ansprüche 1 bis 20, **dadurch gekennzeichnet**, daß die inneren und äußeren Bogen- oder Winkelelemente (216, 214) aneinander durch druckknopfartige Verbindungen (236, 238) gesichert sind.

22. Etagenturm zur Warenausstellung mit einer Mehrzahl von Etagenböden (310) und mit mindestens einer vertikalen Abstandsstütze (312) zwischen jeweils zwei aufeinanderfolgenden Etagenböden (310), wobei ein Ende der Abstandsstütze (312) mit dem jeweils zugehörigen Etagenboden (310) dadurch lösbar gekuppelt ist, daß an einem (310) der Teile: Etagenboden (310) - Abstandsstütze (312) ein äußeres Bogen- oder Winkelelement (316) mit horizontal verlaufender Krümmungslinie (C) und vertikal verlaufender Mantellinie (H) angebracht ist und an dem anderen (312) dieser Teile (310, 312) ein inneres Bogen- oder Winkelelement (314) mit horizontal verlaufender Krümmungslinie (C) und vertikal verlaufender Mantellinie (H) angeordnet ist, wobei das innere Bogen- oder Winkelelement (314) mit seiner Außenfläche an der Innenfläche des äußeren Bogen- oder Winkelelements (316) anliegend durch eine Formschlußverbindung (324a, 326, 320, 322) in Richtung der Krümmungslinie (C) und in Richtung der Mantellinie (H) festgelegt ist, insbesondere nach einem der Ansprüche 1 bis 21, **dadurch gekennzeichnet**, daß bei rechteckiger oder quadratischer Ausführung der Etagenböden (310) lediglich in zwei einander benachbarten Ecken Abstandsstützen (312) vorgesehen sind.

23. Etagenturm nach Anspruch 22, **dadurch gekennzeichnet,** daß die Abstandsstützen (312) und die zugehörigen Bogen- oder Winkelelemente (314) mit unterschiedlicher Schenkellänge ausgeführt sind, wobei gleichlange Schenkel (312a, 312b) der beiden Abstandsstützen (312) jeweils in Flucht bzw. parallel zueinander liegen.

24. Etagenturm nach Anspruch 23, **dadurch gekennzeichnet,** daß die langen Schenkel (312b) der Abstandsstützen (312) längs der kurzen Rechteckseite der Etagenböden (310) liegen und die kurzen Schenkel (312a) der Abstandsstützen (312) längs einer langen Rechteckseite der Etagenböden (310) liegen.

25. Etagenturm nach Anspruch 24, **dadurch gekennzeichnet,** daß die langen Schenkel (312b) der Abstandsstützen (312) sich über mindestens 50 % der Länge der kurzen Rechteckseite der Etagenböden (310) erstrecken.

26. Etagenturm nach einem der Ansprüche 22 bis 25, **dadurch gekennzeichnet,** daß die Abstandsstützen (312) Durchbrechungen (348) aufweisen.

27. Etagenturm nach Anspruch 26, **dadurch gekennzeichnet,** daß die Durchbrechungen (348) im Bereich der langen Schenkel (312b) der Abstandsstützen (312) ausgebildet sind.

28. Etagenturm nach einem der Ansprüche 26 und 27, **dadurch gekennzeichnet,** daß die Durchbrechungen (348) in Höhenrichtung der Abstandsstützen (312) länglich sind.

29. Etagenturm nach Anspruch 28, **dadurch gekennzeichnet,** daß sich die Durchbrechungen (348) im wesentlichen über die ganze Höhe der Abstandsstützen (312) zwischen den oberen und unteren zugehörigen Bogen- oder Winkelelementen (314) erstrecken.

30. Etagenturm nach Anspruch 27 oder 28, **dadurch gekennzeichnet,** daß die Abstandsstützen (312) Versteifungsrippen (350) aufweisen, und zwar insbesondere längs ihrer Kanten und/oder längs der Kanten der Durchbrechungen (348).

31. Etagenturm nach einem der Ansprüche 23 bis 30, **dadurch gekennzeichnet,** daß die inneren Bogen- oder Winkelelemente (314) der Abstandsstützen (312) jeweils an den Enden der beiden unterschiedlich langen Schenkel (312a, 312b) eine Gegenanschlagfläche (326) zum Eingriff mit einer Anschlagleiste (324) an dem zugehörigen äußeren Bogen- oder Winkelelement (316) des Etagenbodens (310) aufweisen und daß Paarungen (320, 322) von ineinandergreifenden Nocken (320) und Ausnehmungen (322) zum einen im Bereich des freien Endes des langen Schenkels (312b) des Bogen- oder Winkelelements (314) der Abstandsstütze (312) und zum anderen im scheitelnahen Bereich (S) des kurzen Schenkels (312a) des Bogen- oder Winkelelements (314) der Abstandsstütze (312) vorgesehen sind.

32. Etagenturm nach einem der Ansprüche 22 bis 31, **dadurch gekennzeichnet,** daß die Etagenböden (310) längs dreier aneinander angrenzender Rechtecksseiten einen nach oben und unten überstehenden Randflansch (318) besitzen und im Bereich einer vierten, den Abstandsstützen (312) fernen Rechtecksseite (342) einen im wesentlichen nur nach unten überstehenden Randflansch besitzen.

33. Etagenturm nach Anspruch 32, **dadurch gekennzeichnet,** daß der nach oben überstehende Teil des Randflansches (318) im Bereich der vierten Rechtecksseite (342) mit abgerundeten Ecken (344, 346) in den Etagenboden (310) ausläuft.

34. Etagenturm zur Warenausstellung mit einer Mehrzahl von Etagenböden (310) und mit mindestens einer vertikalen Abstandsstütze (312) zwischen jeweils zwei aufeinanderfolgenden Etagenböden (310), wobei ein Ende der Abstandsstütze (312) mit dem jeweils zugehörigen Etagenboden (310) dadurch lösbar gekuppelt ist, daß an einem (310) der Teile: Etagenboden (310) - Abstandsstütze (312) ein äußeres Winkelelement (316) mit horizontal verlaufender Krümmungslinie (C) und vertikal verlaufender Mantellinie (H) vorgesehen ist und an dem anderen (312) dieser Teile (310,312) ein inneres Winkelelement (314) mit horizontal verlaufender Krümmungslinie (C) und vertikal verlaufender Mantellinie (H) vorgesehen ist, wobei das innere Winkelelement (314) mit seiner Außenfläche an der Innenfläche des äußeren Winkelelements (316) anliegend durch eine Formschlußverbindung (324a,326,320,322) in Richtung der Krümmungslinie (C) und in Richtung der Mantellinie (H) festgelegt ist, und wobei jedes dieser Winkelelemente (316,314) von zwei zueinander im wesentlichen orthogonal verlaufenden Schenkeln gebildet ist, insbesondere nach einem der Ansprüche 1 bis 33,
**dadurch gekennzeichnet,**
daß im Scheitel des der Abstandsstütze (312) zugehörigen Winkelelements (314) ein Schlitz (332) vorgesehen ist, welcher jedem der Schenkel dieses Winkelelements (314) in seiner horizontalen Längsrichtung elastische Beweglichkeit gegenüber dem jeweils anderen Schenkel verleiht und damit einer an dem jeweiligen elastisch beweglichen Schenkel angebrachten in dessen Längsrichtung weisender Anschlagfläche (326) eingriffsichernde Spannung in Richtung auf eine Gegenanschlagfläche (324a) des zugehörigen Schenkels des dem Etagenboden (310) zugehörigen Winkelelements verleiht.

35. Etagenturm nach Anspruch 34,
**dadurch gekennzeichnet,**
daß die in Richtung der Krümmungslinie (C) beabstandeten Enden (326) des der Abstandsstütze (312) zugehörigen Winkelelements (314) an Gegenanschlagflächen (324a) des Etagenbodens (310) elastisch anliegen.

36. Etagenturm nach Anspruch 35,
**dadurch gekennzeichnet,**
daß die Enden (326) in Hinterschneidungen (324a) von Anschlagleisten (324) des Etagenbodens (310) eingreifen.

37. Etagenturm nach einem der Ansprüche 34 bis 36,
**dadurch gekennzeichnet,**
daß das innere Bogen- oder Winkelelement (314) der Abstandsstütze (312) zugehört.

## Claims

1. A tier tower for the display of goods and comprising a plurality of shelves (10) and with at least one vertical spacing support (12) between any two successive shelves (10), one end of the spacing support (12) being separably coupled to the particularly associated shelf (10) in that on one (10) of the parts: shelf (10) - spacing support (12) there is an outer arcuate or angled element (16) with a horizontally extending line of curvature (C) and a vertically extending generatrix (H) while on the other (12) of these parts (10, 12) there is an inner arcuate or angled element (14) with a horizontally extending line of curvature (C) and a vertically extending generatrix (H), the inner arcuate or angled element (14) having its outer surface (14b) bearing on the inner surface (16a) of the outer arcuate or angled element (16) and being fixed by an engageable and disengageable form-locking connection (26, 24a, 22, 20) in the direction of the line of curvature (C) and in the direction of the generatrix (H), characterised in that the arcuate or angled element (14) associated with the spacing support (12) is on its side remote from the arcuate or angular element (16) of the shelf (10) sufficiently free that it can be fixed or removed purely by horizontal movement (B) in relation to the arcuate or angular element (16) of the shelf (10).

2. A tier tower according to Claim 1, characterised in that the inner arcuate or angular element (14) is mounted on the spacing support (12) while the outer arcuate or angular element (16) is mounted on the shelf (10).

3. A tier tower according to Claim 1, characterised in that the outer arcuate or angular element (214) is mounted on the spacing support (212) while the inner arcuate or angular element (216) is mounted on the shelf (210).

4. A shelf according to one of Claims 1 to 3, characterised in that the arcuate or angular element (16) of the shelf (10) is constituted by a part of a flange (18) surrounding the shelf (10).

5. A tier tower according to one of Claims 1 to 4, characterised in that the outer (16) and the inner arcuate or angular element (14) has a virtually rectangular cross-section.

6. A tier tower according to one of Claims 1 to 4, characterised in that the outer (116) and the inner arcuate or angular element (114) has almost a partially circular, particularly a semi-circular cross-section.

7. A tier tower according to one of Claims 1 to 6, characterised in that in the region of its stem (12a) the spacing support (12) is of arcuate or angular cross-section to match the relevant arcuate or angular element (14).

8. A tier tower according to Claim 7, characterised in that the spacing support (12) has at the ends horizontally projecting members (12b, 12c) which form parts of the relevant arcuate or angular element (14).

9. A tier tower according to Claim 7, characterised in that over their entire height the spacing supports (112) have a cross-section which virtually corresponds to the cross-sectional form of the arcuate or angular elements (114).

10. A tier tower according to one of Claims 1 to 9, characterised in that the arcuate or angular element (14) mounted on the shelf (10) consists of a series of consecutively spaced apart partial elements having an arcuate or angular outline.

11. A tier tower according to one of Claims 1 to 10, characterised in that the shelf (10) and/or the spacing support (12) are respectively formed in one piece from synthetic plastics material, in particular transparent synthetic plastics material.

12. A tier tower according to one of Claims 1 to 11, characterised in that there are on the inner arcuate or angular element (14), pointing away from the apex (S) of the line curvature (C) counter-abutting faces (26) which bear on abutment faces (24a) on the outer arcuate or angular element (16) which point towards the apex (S) of the relevant line of curvature (C).

13. A tier tower according to Claim 12, characterised in that the arms (12b, 12c) of the arcuate or angular element (14) associated with the spacing support (12) are adapted to pivot in relation to each other against resilient resistance and about the apex line (S).

14. A tier tower according to one of Claims 12 and 13, characterised in that the counter-abutting surfaces (326) and/or the abutting surfaces (324a) are undercut and possibly have a sloping guide.

15. A tier tower according to one of Claims 12 to 14, characterised in that the region of the apex (S) of the arcuate or angular element (314) associated with the spacing support (312) there is a slot (332).

16. A tier tower according to one of Claims 12 to 15, characterised in that the counter-abutting surfaces (26) of the inner arcuate or angular element (14) associated with the spacing support (12) are formed by end faces (26) of the arms (12b, 12c) of this arcuate or angular element (14) and in that the associated abutting surfaces (24a) of the outer arcuate or angular element (16) of the shelf (10) are formed by abutment strips (24).

17. A tier tower according to one of Claims 12 to 15, characterised in that the counter-abutment surfaces (238) and the abutment surfaces (236a) are constituted by in each case a pairing of a projecting member (236) and a recess (238) in the mutual bearing surfaces of the outer and inner arcuate or angular elements (214, 216).

18. A tier tower according to Claim 17, characterised in that the pairing (236, 238) is disposed in the region in the end of an arm of the arcuate or angular element (214) of the spacing support (212).

19. A tier tower according to Claim 17 or 18, characterised in that the pairing (236, 238) is disposed close to the apex of the arcuate or angular element (214) of the spacing support (212).

20. A tier tower according to one of Claims 1 to 19, characterised in that the arcuate or angular elements are in the direction of the generatrix (H) secured by inter-engaging projecting members (20) and recesses (22) on the mutual bearing surfaces (16a, 14b) of the arcuate or angular elements (16, 14), the projecting members (20) being possibly constructed as wedge-shaped projecting members (320) with a wedge surface which rises in the direction of the generatrix (H).

21. A tier tower according to one of Claims 1 to 21, characterised in that the inner and outer arcuate or angular elements (216, 214) are secured on each other by press stud-like connections (236, 238).

22. A tier tower for the display of goods and comprising a plurality of shelves (310) and with at least one vertical spacing support (312) between any two successive shelves (310), one end of the spacing support (312) being separably coupled to the particularly associated shelf (310) in that on one (310) of the parts: shelf (310) - spacing support (312) there is an outer arcuate or angled element (316) with a horizontally extending line of curvature (C) and a vertically extending generatrix (H) while on the other (312) of these parts (310, 312) there is an inner arcuate or angled element (314) with a horizontally extending line of curvature (C) and a vertically extending generatrix (H), the inner arcuate or angled element (314) having its outer surface (314b) bearing on the inner surface (316a) of the outer arcuate or angled element (316) and being fixed by a form-locking connection (324a, 326, 320, 322) in the direction of the line of curvature (C) and in the direction of the generatrix (H), particularly according to one of Claims 1 to 21, characterised in that when the shelves (310) are of rectangular or square construction, spacing supports (312) are provided only in two adjacent corners.

23. A tier tower according to Claim 22, characterised in that the spacing supports (312) and the associated arcuate or angular elements (314) are constructed with different lengths of arms, equally long arms (312a, 312b) on both spacing supports (312) being in each case aligned with or parallel with each other.

24. A tier tower according to Claim 23, characterised in that the long arms (312b) of the spacing supports (312) lie along the short side of the right-angled portion of the shelves (310) while the short arms (312a) of the spacing supports (312) lie along a long side of the right-angled portion of the shelves (310).

25. A tier tower according to Claim 24, characterised in that the long arms (312b) of the spacing supports (312) extend over at least 50% of the length of the short side of the right-angled part of the shelves (310).

26. A tier tower according to one of Claims 22 to 25, characterised in that the spacing supports (312) comprise apertures (348).

27. A tier tower according to Claim 26, characterised in that the apertures (348) are constructed in the region of the long arms (312b) of the spacing supports (312).

28. A tier tower according to one of Claims 26 and 27, characterised in that the apertures (348) are elongated in the vertical direction of the spacing supports (312).

29. A tier tower according to Claim 28, characterised in that the apertures (348) extend substantially over the entire height of the spacing supports (312) between the upper and lower associated arcuate or angular elements (314).

30. A tier tower according to Claim 27 or 28, characterised in that the spacing supports (312) comprise stiffening ribs (350), in fact particularly along their edges and/or along the edges of the apertures (348).

31. A tier tower according to one of Claims 23 to 30, characterised in that the inner arcuate or angular elements (314) of the spacing supports (312) have at the ends of the two variously long arms (312a, 312b) a counter-abutting surface (326) for engagement with an abutment strip (324) on the associated outer arcuate or angular element (316) of the shelf (310) and in that pairings (320, 322) of inter-engaging projecting members (320) and recesses (322) are provided on the one hand in the region of the free end of the long arm (312b) of the arcuate or angular element (314) of the spacing support (312) and on the other in the area (S) of the short arm (312a) which is close to the apex and which is part of the arcuate or angular element (314) of the spacing support (312).

32. A tier tower according to one of Claims 22 to 31, characterised in that along three mutually adjacent rectangular sites, the shelves (310) have an upwardly and downwardly projecting marginal flange (318) and have in the region of a fourth side of a rectangle (342) which is remote from the spacing supports (312) a marginal flange which extends only substantially downwardly.

33. A tier tower according to Claim 32, characterised in that the upwardly projecting part of the marginal flange (318), in the region of the fourth side (342) of the right-angle has rounded corners (344, 346) which run out into the shelf (310).

34. A tier tower for the display of goods and comprising a plurality of shelves (310) and with at least one vertical spacing support (312) between any two successive shelves (310), one end of the spacing support (312) being separably coupled to the particularly associated shelf (310) in that on one (310) of the parts: shelf (310) - spacing support (312) there is an outer angled element (316) with a horizontally extending line of curvature (C) and a vertically extending generatrix (H) while on the other (312) of these parts (310, 312) there is an inner angled element (314) with a horizontally extending line of curvature (C) and a vertically extending generatrix (H), the inner angled element (314) having its outer surface (314b) bearing on the inner surface (316a) of the outer angled element (316) and being fixed by a form-locking connection (324a, 326, 320, 322) in the direction of the line of curvature (C) and in the direction of the generatrix (H), each of these angular elements (316, 314) being constituted by two arms which extend substantially at right-angles to each other, particularly according to one of Claims 1 to 33, characterised in that at the apex of the angular element (314) associated with the spacing support (312) there is a slot (332) which imparts to each of the arms of this angular element (314) in its horizontal longitudinal direction an elastic mobility in relation to whichever is the other arm and so in the direction of a counter-abutting surface (324a) of the associated arm of the angular element associated with the shelf (310) an engagement-ensuring tension on an abutment face (326) provided on and pointing in the longitudinal direction of the resiliently movable arm.

35. A tier tower according to Claim 34, characterised in that those ends (326) of the angular element (314) associated with the spacing support (312) and which are spaced apart in the direction of the line of curvature (C) bear resiliently on counter-abutting surfaces (324a) of the tier tower (310).

36. A tier tower according to Claim 35, characterised in that the ends (326) engage in back-tapered portions (324a) of abutment strips (324) of the shelf (310).

37. A tier tower according to one of Claims 34 to 36, characterised in that the inner arcuate or angular element (314) belongs to the spacing support (312).

## Revendications

1. Etagère pour la présentation de marchandises comportant plusieurs tablettes (10) et au moins une entretoise (12) entre deux tablettes (10) successives, dans laquelle une extrémité de l'entretoise (12) est accouplée, de manière amovible, avec l'étagère (10) correspondante, de manière que sur l'un (10) des éléments : étagère (10)-entretoise (12), soit prévu un élément extérieur arqué ou angulaire (16) avec une ligne de courbure (C) horizontale et une génératrice (H) verticale et de manière que sur l'autre (12) de ces éléments (10, 12) soit prévu un élément intérieur arqué ou angulaire (14) avec ligne de courbure (C) horizontale et génératrice (H) verticale, l'élément intérieur arqué ou angulaire (14), s'appliquant avec sa surface extérieure (14b) contre la surface intérieure (16a) de l'élément extérieur arqué ou angulaire (16), étant fixé par un assemblage par concordance de forme (26, 24a, 22, 20) pouvant être accroché ou décroché, en direction de la ligne de courbure (C) et en direction de la génératrice (H), caractérisée en ce que l'élément arqué ou angulaire (14) correspondant à l'entretoise (12) repose librement, sur son côté éloigné de l'élément arqué ou angulaire (16) de la tablette (10), de manière qu'il puisse être fixé ou détaché par simple déplacement horizontal (B) par rapport à l'élément arqué ou angulaire (16) de la tablette (10).

2. Etagère selon la revendication 1, caractérisée en ce que l'élément intérieur arqué ou angulaire (14) est placé sur l'entretoise (12) et l'élément extérieur arqué ou angulaire (16), sur la tablette (10).

3. Etagère selon la revendication 1, caractérisée en ce que l'élément extérieur arqué ou angulaire (214) est placé sur l'entretoise (212) et l'élément intérieur arqué ou angulaire (216), sur la tablette (210).

4. Etagère selon l'une des revendications 1 à 3, caractérisée en ce que l'élément arqué ou angulaire (16) de la tablette (10) est formé par une partie d'un rebord périphérique (18) de la tablette (10).

5. Etagère selon l'une des revendications 1 à 4, caractérisée en ce que l'élément extérieur (16) et l'élément intérieur (14) arqué ou angulaire possèdent chacun à peu près une section à angle droit.

6. Etagère selon l'une des revendications 1 à 4, caractérisée en ce que l'élément extérieur (116) et l'élément intérieur (114) arqué ou angulaire possèdent chacun à peu près une section en partie de cercle, en particulier en demi-cercle.

7. Etagère selon l'une des revendications 1 à 6, caractérisée en ce que l'entretoise (12) possède, dans la zone de sa tige (12a), une section transversale arquée ou angulaire, adaptée à l'élément arqué ou angulaire correspondant (14).

8. Etagère selon la revendication 7, caracterisée en ce que l'entretoise (12) possède, à ses extrémités, des prolongements (12b, 12c) s'étendant horizontalement qui forment des parties de l'élément arqué ou angulaire (14) correspondant.

9. Etagère selon la revendication 7, caractérisée en ce que les entretoises (112) possèdent sur toute leur hauteur une section transversale correspondant à peu près à la forme de la section transversale des éléments arqués ou angulaires (114).

10. Etagère selon l'une des revendications 1 à 9, caractérisée en ce que l'élément arqué ou angulaire (14), situé sur la tablette (10), est constitué d'une série d'éléments partiels espacés, successifs, avec enveloppe arquée ou angulaire.

11. Etagère selon l'une des revendications 1 à 10, caractérisée en ce que la tablette (10) et/ou l'entretoise (12) sont chacune des pièces moulées d'un seul tenant, en matière plastique, en particulier en matière plastique transparente.

12. Etagère selon l'une des revendications 1 à 11, caractérisée en ce qu'il est prévu sur l'élément intérieur arqué ou angulaire (14) des contre-surfaces de butée (26), s'éloignant du sommet (S) de sa ligne de courbure (C), lesquelles surfaces s'appliquent contre des surfaces de butée (24a), dirigées vers le sommet (S) de la ligne de courbure (C) correspondante, de l'élément extérieur arqué ou angulaire (16).

13. Etagère selon la revendication 12, caractérisée en ce que les branches (12b, 12c) de l'élément arqué ou angulaire (14), correspondant à l'entretoise (12), peuvent pivoter l'une par rapport à l'autre autour de la ligne de sommet (S) correspondante, à l'encontre d'une résistance élastique.

14. Etagère selon l'une des revendications 12 et 13, caractérisée en ce que les contre-surfaces de butée (326) et/ou les surfaces de butée (324a) sont détalonnées et éventuellement pourvues d'une surface oblique d'introduction.

15. Etagère selon l'une des revendications 12 à 14, caractérisée en ce qu'une fente (332) est prévue dans la zone de sommet (S) de l'élément arqué ou angulaire (314) correspondant à l'entretoise (312).

16. Etagère selon l'une des revendications 12 à 15, caractérisée en ce que les contre-surfaces de butée (26) de l'élément intérieur arqué ou angulaire (14), correspondant à l'entretoise (12), sont formées par des surfaces terminales (26) des branches (12b, 12c) de cet élément arqué ou angulaire (14) et les surfaces de butée (24a) correspondantes de l'élément extérieur arqué ou angulaire (16) de la tablette (10), par des nervures de butée (24).

17. Etagère selon l'une des revendications 12 à 15, caractérisée en ce que les contre-surfaces de butée (238) et les surfaces de butée (236a) sont formées chacune par l'association d'une came (236) et d'un évidement (238) des surfaces de butée opposées de l'élément extérieur (214) et de l'élément intérieur (216) arqué ou angulaire.

18. Etagère selon la revendication 17, caractérisée en ce que les organes associés (236, 238) sont placés dans la zone terminale d'une branche de l'élément arqué ou angulaire (214) de l'entretoise (212).

19. Etagère selon la revendication 17 ou 18, caractérisée en ce que les organes associés (236, 238) sont placés à proximité du sommet de l'élément arqué ou angulaire (214) de l'entretoise (212).

20. Etagère selon l'une des revendications 1 à 19, caractérisée en ce que les éléments arqués ou angulaires sont bloqués en direction de la génératrice (H), par des cames (20) et des évidements (22) s'engageant les unes dans les autres, sur les surfaces d'application (16a, 14b) opposées des éléments arqués ou angulaires (16, 14), les cames (20) pouvant être des cames coniques (320) avec une surface conique montant en direction de la génératrice (H).

21. Etagère selon l'une des revendications 1 à 20, caractérisée en ce que les éléments intérieurs (216) et les éléments extérieurs (214) arqués ou angulaires sont bloqués les uns contre les autres par des assemblages (236, 238) en forme de boutons-pression.

22. Etagère pour la présentation de marchandises comportant plusieurs tablettes (310) et au moins une entretoise (312) entre deux tablettes (310) successives, dans laquelle une extrémité de l'entretoise (312) est accouplée de manière amovible avec l'étagère (310) correspondante, de manière que sur l'un (310) des éléments : étagère (310) - entretoise (310), soit prévu un élément extérieur arqué ou angulaire (316) avec une ligne de courbure (C) horizontale et une génératrice (H) verticale et de manière que sur l'autre (312) de ces éléments (310, 312) soit prévu un élément intérieur arqué ou angulaire (314) avec ligne de courbure (C) horizontale et génératrice (H) verticale, l'élément intérieur arqué ou angulaire (314), s'appliquant avec sa surface extérieure (314b) contre la surface intérieure (316a) de l'élément extérieur arqué ou angulaire (316), étant fixé par un assemblage par concordance de forme (324a, 326, 320, 322) en direction de la ligne de courbure (C), en particulier selon l'une des revendications 1 à 21, caractérisée en ce que dans le cas d'une réalisation rectangulaire ou carrée des tablettes (310) il n'est prévu des entretoises (312) que dans deux angles voisins l'un de l'autre.

23. Etagère selon la revendication 22, caractérisée en ce que les entretoises (312) et les éléments arqués ou angulaires (314) correspondants ont des longueurs de branches différentes, les branches (312a, 312b) de même longueur des deux entretoises (312) étant alignées ou parallèles entre elles.

24. Etagère selon la revendication 23, caractérisée en ce que les grandes branches (312b) des entretoises (312) s'étendent le long du petit côté du rectangle des tablettes (310) et les petite branches (312a) des entretoises (312) s'étendent le long d'un grand côté du rectangle des tablettes (310).

25. Etagère selon la revendication 24, caractérisée en ce que la grande branche (312b) des entretoises (312) s'étend sur au moins 50 % de la longueur du petit côté du rectangle des tablettes (310).

26. Etagère selon l'une des revendications 22 à 25, caractérisée en ce que les entretoises (312) présentent des ajours (348).

27. Etagère selon la revendication 26, caractérisée en ce que les ajours (348) sont formés dans la région des grands côtés (312b) des entretoises (312).

28. Etagère selon l'une des revendications 26 et 27, caractérisée en ce que les ajours (348) sont allongés dans la direction de la hauteur des entretoises (312).

29. Etagère selon la revendication 28, caractérisée en ce que les ajours (348) s'étendent sensiblement sur toute la hauteur des entretoises (312), entre les éléments arqués ou angulaires (314) supérieurs et inférieurs correspondants.

30. Etagère selon la revendication 27 ou 28, caractérisée en ce que les entretoises (312) présentent des nervures de renfort (350) et ce en particulier le long de leurs arêtes et/ou le long des bords des ajours (348).

31. Etagère selon l'une des revendications 23 à 30, caractérisée en ce que des éléments intérieurs arqués ou angulaires (314) des entretoises (312) présentent chacun, aux extrémités des deux branches (312a, 312b) de longueur différente, une contre-surface de butée (326) pour engagement avec une nervure de butée (324), sur l'élément extérieur arqué ou angulaire (316) correspondant de la tablette (310) et en ce que des associations (320, 322) de cames (320) et d'évidements (322), s'engageant les unes dans les autres, sont prévues d'une part dans la zone de l'extrémité libre de la grande branche (312b) de l'élément arqué ou angulaire (314) de l'entretoise (312) et, d'autre part, dans la zone (S) voisine du sommet de la petite branche (312a) de l'élément arqué ou angulaire (314) de l'entretoise (312).

32. Etagère selon l'une des revendications 22 à 31, caractérisée en ce que les tablettes possèdent le long de trois côtés de rectangle adjacents les uns aux autres, un rebord périphérique (318), dépassant vers le haut et vers le bas, et possèdent dans la région d'un quatrième côté de rectangle (342), éloigné des entretoises (312), un rebord périphérique ne dépassant essentiellement que vers le bas.

33. Etagère selon la revendication 32, caractérisée en ce que la partie dépassant vers le haut du rebord périphérique (318) se termine dans la zone du quatrième côté de rectangle (342) de la tablette (310), par des angles arrondis (344, 346).

34. Etagère pour la présentation de marchandises comportant plusieurs tablettes (310) et au moins une entretoise (312) entre deux tablettes (310) successives, dans laquelle une extrémité de l'entretoise (312) est accouplée de manière amovible avec l'étagère (310) correspondante, de manière que sur l'un (310) des éléments : étagère (310) - entretoise (310), soit prévu un élément extérieur en équerre (316) avec une ligne de courbure (C) horizontale et une génératrice (H) verticale et de manière que sur l'autre (312) de ces éléments (310, 312) soit prévu un élément intérieur angulaire (314) avec ligne de courbure (C) horizontale et génératrice (H) verticale, l'élément intérieur angulaire (314), s'appliquant avec sa surface extérieure (314b) contre la surface intérieure (316a) de l'élément extérieur angulaire (316), étant fixé par un assemblage par concordance de forme (324a, 326, 320, 322) en direction de la ligne de courbure (C) et dans laquelle chacun de ces éléments angulaires (316, 314) est formé par deux branches sensiblement orthogonales l'une par rapport à l'autre, en particulier selon l'une des revendications 1 à 33, caractérisée en ce qu'une fente (332) est prévue au sommet de l'élément angulaire (314) correspondant à l'entretoise (312), laquelle fente confère à chacune des branches de cet élément angulaire (314) une mobilité élastique dans sa direction longitudinale horizontale, par rapport à l'autre branche et confère ainsi à une surface de butée (326) prévue sur la branche élastiquement mobile, dirigée selon son extension longitudinale, une tension bloquant l'engagement en direction d'une contre-surface de butée (324a) de la branche correspondante de l'élément angulaire correspondant de la tablette (310).

35. Etagère selon la revendication 34, caractérisée en ce que les extrémités (326), espacées en direction de la ligne de courbure (C), de l'élément angulaire (314) correspondant à l'entretoise (312), s'appliquent élastiquement contre des contre-surfaces de butée (324a) de la tablette (310).

36. Etagère selon la revendication 35, caractérisée en ce que les extrémités (326) s'engagent dans des détalonnages (324a) de baguettes de butée (324) de la tablette (310).

37. Etagère selon l'une des revendications 34 à 36, caractérisée en ce que l'élément intérieur arqué ou angulaire (314) fait partie de l'entretoise (312).
